# EUROPÄISCHE PATENTSCHRIFT

(11) **EP 0 118 678 B1**
(45) Veröffentlichungstag und Bekanntmachung des Hinweises auf die Patenterteilung: **15.10.1986**
(21) Anmeldenummer: 84100509.3
(22) Anmeldetag: 18.01.1984
(51) Int. Cl.: H01R 9/26

(54) **Sicherungsklemme**
Rail-mounted fused-terminal
Barette à bornes munie de fusibles

(30) Priorität: 02.02.1983 DE 3303471
(43) Veröffentlichungstag der Anmeldung: 19.09.1984
(73) Patentinhaber: SIEMENS AKTIENGESELLSCHAFT, 80333 München (DE)
(72) Erfinder: Krec, Zdenek, D-8400 Regensburg (DE)

## Beschreibung

Die Erfindung bezieht sich auf eine Sicherungsklemme, in deren Sockel Gegenkontakte zu Schaltkontakten an einen Bedienungsglied mit einem Sicherungseinsatz angeordnet sind, im einzelnen nach Gattungsbegriff von Anspruch 1. Eine derartige Sicherungsklemme ist bekannt (FR-A-2 031 698).

Bei diese bekannten als Klemme ausgebildeten Sicherungsklemme, die einen Sicherungseinsatz oder andere elektrische Bauteile in einem Träger mit Bedienungsglied aufnehmen kann, liegen die Gegenkontakte in einem Sockel versenkt angeordnet, so daß man von einer am Sockel vorgesehenen Abdeckleiste sprechen kann. Bei diese Sicherungsklemme ist ein Sicherungseinsatz in einem Träger angeordnet, der bei einem Langlochscharnier vom Sockel abgehoben und in einer Drehbewegung seitlich weggeklappt werden kann. In diesem Träger ist der Sicherungseinsatz entweder immer zugänglich, was in eingeschobener Position spannungsführende Teile beim Sicherungseinsatz berühren läßt, oder der Träger ist seitlich abgeschlossen, wodurch ein Sicherungseinsatz auch in herausgehobener und verdrehter Position des Trägers nicht ohne weiteres ausgewechselt werden kann.

Bei einer anderen bekannten Sicherungsklemme (DE-B-2 364 972) ist mit einem Sockel in Form einer Reihenklemme un eine Achse herausschwenkbar und infolge eines Langlochs längs verschieblich ein Schwenkhebel gelagert, der als Unterteil für einen Sicherungseinsatz ausgebildet ist. Im eingeklappten Zustand geben Federkontakte zu Anschlußstücken im Sockel elektrischen Kontakt. Wohl kann im herausgeklappten Zustand der Sicherungseinsatz spannungsfrei ausgewechselt werden, in Sockel der Klemme liegen die Anschlußstücke und somit auch das unter Spannung stehende Anschlußstück jedoch offen. Es besteht also kein Schutz gegen Berühren spannungsführender Teile, so daß Fingersicherheit nicht erfüllt ist.

Der Erfindung liegt die Aufgabe zugrunde, eine Sicherungsklenne so weiterzuentwickeln, daß in jeder Schaltposition - Ein, Aus, Wechseln des Sicherungseinsatzes - Fingersicherheit hinsichtlich spannungsführender Teile gewährleistet ist.

Die Lösung der geschilderten Aufgabe besteht nach der Erfindung im einer Sicherungsklemne nit den kennzeichnenden Merkmalen nach Anspruch 1.

Bei einer solchen Sicherungsklemme wird das Bedienglied in den Sockel eimgeschoben und nicht nur auf den Sockel aufgesetzt. Zum Auswechseln des Sicherungseinsatzes wird der Sicherungsträger zusammen nit dem Führungsstück aus den Sockel in die Ausschaltposition hochgehoben und dann himsichtlich des Führungsstücks quergedreht. Der Sicherungseinsatz kann dann ohne die Möglichkeit, spannungsführende Teile mit den Fingern zu berühren oder zu unzulässiger Stromentnahme zu manipulieren, gefahrlos ausgewechselt werden.

Nach einer Weiterbildung ist am Sicherungsträger oberhalb der Halterung für dem kontaktgebendem Sicherumgseinsatz zumindest eime weitere Halterung für einen Ersatzsicherungseinsatz ausgebildet. Hierdurch kann ohnehin für die Schaltbewegung erforderlicher Raum zum Unterbringen einer Ersatzsicherung genutzt werden. Die Sicherungsklenme braucht also zun Unterbringen einer Ersatzsicherung nicht voluminöser ausgebildet zu werden.

Eine besonders materialsparende und leicht zu montierende Sicherungsklemme erhält man, wenn der Sicherungsträger ein Bedienglied aufweist, das unterhalb einer als Abdeckleiste verlängerten Schulter in einen axial angeordneten Körper übergeht, der mit einer um den Raum zur Unterbringung des Sicherungseinsatzes, bzw. der Sicherungseinsätze, herungeführten Verlängerung der Abdeckleiste verrastet ist. Hierdurch erzielt man einen stabilen Sicherungsträger, der im Zusammenwirken mit dem Sockel in jeder Schaltposition Fingerschutz gewährleistet.

Man kann den Sicherungseinsatz durch bloßen Fingerdruck von außen auf Bedienglied und Verlängerung der Abdeckleiste leicht ohne hakelige Arbeit auswerfen, wenn die Verlängerung der Abdeckleiste an der Raststelle eine Zunge bildet, deren widerhakenartig vorspringender Rücken von einer Noppe des Körpers hintergriffen ist, deren Rücken zur Zungenspitze keilförmig gegen ein am Körper ausgebildetes Widerlager arbeitet und deren Vorderseite der Form des Sicherungseinsatzes angepaßt ist. Diese Vorderseite ist dann Teil der Halterung für den Sicherungseinsatz, wobei in der Verlängerung der Abdeckleiste eine Schwachstelle nach Art eines Filmangußscharniers ausgebildet sein kann, um das Auswerfen des Sicherungseinsatzes besonders leichtgängig zu ermöglichen.

Die Erfindung und weitere Ausgestaltungen sollen nun anhand von in der Zeichnung schematisch wiedergegebenen Ausführungsbeispielem näher erläutert werden:
In Fig. 1 ist die Sicherungsklemme in Seitenansicht bei abgenommemer Abdeckung wiedergegeben. Die einzelnen Bauteile der Sicherungsklemme kann man sich in eine Hälfte von zwei zusammemklappbaren Gehäuseschalen eingelegt vorstellen.
In Fig. 2 ist der Sicherungsträger der Sicherungsklemme nach Fig. 1 für sich dargestellt.
In Fig. 3 ist ein Schnitt durch die Sicherumgsklemme, nach Fig. 1 längs 111-111 genommen, jedoch bei aufgelegter Abdeckung, veranschaulicht.
In Fig. 4 ist in der Art der Darstellung nach Fig. 3 ein Schnitt längs IV-IV nach Fig. 1 wiedergegebem.
In Fig. 5 ist die Sicherungsklemme nach Fig. 1 bei herausgehobener Position des Sicherungsträgers, also in der Ausschaltposition, veranschaulicht.
In Fig. 6 ist ein Schnitt durch die Sicherungsklemme nach Fig. 5, jedoch bei aufgelegter Abdeckung, längs VI-VI genommen, dargestellt.
In Fig. 7 ist die Sicherungsklemme in der Position zum Wechseln des Sicherungseinsatzes wiedergegeben.
In Fig. 8 ist anhand der Sicherungsklemme mach Fig. 7 veranschaulicht, wie der Sicherungseinsatz durch Fingerdruck auf Bedienglied und Verlängerung der Abdeckleiste des Sicherungsträgers ausgeworfen werden kann.
In Fig. 9 ist die Ansicht eines Schnitts längs IX-IX nach Fig. 8 dargestellt.

In den Figuren 10 und 11 ist veranschaulicht, wie die Sicherungsklemme nach einer Ausgestaltung des Sockelfußes in zwei unterschiedlichen Positionen auf einer Tragschiene gehalten werden kann.

In Fig. 12 ist veranschaulicht, wie die Sicherungsklemme in Anreihung mit anderen Reihenklemmen so auf einer Tragschiene angeordnet werden kann, daß alle Reihenklemmen an einer Stirnseite miteinander fluchten, so daß sie über eine gemeinsame Sammelschiene bzw. Stromschiene eingespeist werden können.

Die Sicherungsklemme nach Fig. 1 weist einen Sockel 1 nach Art von Reihenklemmen auf, in dem Gegenkontakte 2 angeordnet sind, die mit Schaltkontakten 3 zusammenarbeiten, die einen Bedienglied 4 zugeordnet sind. Die Schaltkontakte 3 sind durch eine Halterung 9 für Sicherungseinsätze 5 mit zwei auf Abstand gegenüberliegenden Kontaktgliedern, den Kontaktkappen, an einem Sicherungsträger 6 gebildet. Der Sicherungsträger 6 ist drehbeweglich in einem Führungsstück 7 gehalten, das seinerseits heraushebbar verschieblich im Sockel 1 geführt ist. Der Sicherungsträger 6 verrastet dabei in seiner horizontalen Lage. Er schließt den Sockel 1 durch Abdeckleisten 8 sowohl in eingeschobener - nach Fig. 1 - als auch in herausgehobener Position ab - Fig. 5, Fig. 7. In herausgehobener und gedrehter Position nach Fig. 7 geben die Abdeckleisten 8 einen Zugriff zur Halterung 9 für den linken Sicherungseinsatz 5 frei.

Im Ausführungsbeispiel nach Fig. 1 weist der Sicherungsträger 6 oberhalb der Halterung 9 für den kontaktgebenden Sicherungseinsatz 5 zumindest eine weitere Halterung 9a für einen Ersatzsicherungseinsatz 5a auf. In der Position zum Auswechseln des Sicherungseinsatzes 5 nach Fig. 7 kann auch der Ersatzsicherungseinsatz 5a entnommen werden.

Der Sicherungseinsatz 5 weist ein Bedienglied 4 auf, das unterhalb einer als Abdeckleiste 8 verlängerten Schulter in einen axial angeordneten Körper 10 übergeht, wie es insbesondere aus Fig. 2 zu ersehen ist. Der Körper 10 ist mit einer um den Raum zur Unterbringung des Sicherungseinsatzes, bzw. der Sicherungseinsätze, herumgeführten Verlängerung der Abdeckleiste 8 verrastet. Hierzu bildet die Verlängerung der Abdeckleiste an der Raststelle eine Zunge 11, man vergleiche auch Fig. 3, deren widerhakenartig vorspringender Rücken 12 von einer Noppe 13 des Körpers 10 hintergriffen wird. Der Rücken der Zunge 11 arbeitet keilförmig gegen ein an Körper 10 ausgebildetes Widerlager 14 nach Fig. 3. Die Vorderseite der Zunge ist der Form des Sicherungseinsatzes 5 angepaßt. Die Zunge 11 ist dadurch Teil der Halterung 9 für den Sicherungseinsatz 5.

In der Verlängerung der Abdeckleiste 8 nach Fig. 2 ist eine Schwachstelle 15 nach Art eines Filmangußscharniers ausgebildet. In der Position Wechseln des Sicherungseinsatzes, nach Fig. 7 und nach Fig. 8, kann der Sicherungseinsatz 5 durch Druck auf das Bedienglied 4 und auf die Verlängerung der Abdeckleiste 8 ausgeworfen werden. In Fig. 9 ist der von den Fingern einer Hand 16 ausgehende Druck jeweils mit einem Pfeil 17 veranschaulicht.

Das Führungsstück 7 nach Fig. 3 weist eine vierkantige Achse 18 auf, die im eine entsprechende Ausnehmung 19 in Körper 10 des Sicherungsträgers 6 nach Fig. 2 eingreift. Die Wand der Ausnehmung 19 ist dabei durch Freischnitte 20 elastisch ausgebildet. Dadurch geht der Sicherungsträger 6 vom der Position Aus nach Fig. 5 mit sicherer Rastung in die Position Wechseln des Sicherungseinsatzes nach den Figuren 7 und 8 über.

Das Führungsstück 7, man vergleiche beispielsweise Fig. 3, ist im wesentlichen räumlich U-förmig ausgebildet. Seine gegenüberstehenden Wangen 7a und 7b bilden an ihren freien Enden die vierkantige Achse 18 durch zwei druckknopfartig zusammenrastende Anformungen 18a und 18b.

Das Führungsstück 7 nach den Figuren 5 und 6 weist von der Wangenaußenseite ausgehende nutartige, im Ausführungsbeispiel gabelartige, Ausnehmungen 21 zwischen dem freien Wangenende und oberhalb der Wangenwurzel auf. In diese Ausnehmungen 21 greift eine widerhakenartige Anformumg 22 des Sockels ein, wodurch die Hubhöhe des Führungsstücks 7 fund somit des Sicherungsträgers 6 begrenzt wird.

Un ein Zurückfallen des Sicherungsträgers zusammen mit seinem Führungsstück 7 nach unten in die Einschaltposition zu vermeiden, sind zwischen Wangenwurzel und Ausnehmung 21 des Führungsstücks 7 jeweils eine noppenartige Ausnehmung 23 in den Wangen ausgebildet, in die eine knopfartige Anformung 24 des Sockels 1 in der herausgehobenen Position des Sicherungsträgers eingreift.

Nach Fig. 8 sind im Bedienglied 4 und in einer zu dessen in herausgehobener und gedrehter Position benachbarten Wand des Sockels 1 Plombierlöcher 25 und 26 ausgebildet. Ein Wiedereinschaltem, ohne die Plombe zu brechen, ist dadurch verhindert.

Das Bedienglied 4 nach Fig. 1 bildet in Anreihrichtung der als Sicherungsklemme ausgebildeten Reihenklemme seitliche Nuten 27, in die Kopplungsleisten 28 zu benachbarten Sicherungsklemmen eingreifen können. Dadurch lassen sich mehrere Sicherungsklemmen gekoppelt bedienen.

Der Sockelfuß der Sicherungsklemme kann in an sich bekannter Weise Haltearme 30 nach Fig. 1 aufweisen, um die Sicherungsklemme an Trägschienen zu befestigen. Die Haltearme 30 arbeiten jedoch paarweise so zusammen, daß die Sicherungsklemme auf eine Trägschiene 31 mittig oder so endständig, nach Figuren 10 und 11, aufgesetzt werden kann, daß die Anschlußseite mit Sammelschienen 32 für übliche kurze Reihenklemmen fluchten kann.

Anhand der Seitenansicht der Sicherungsklemme orientiert, können neben dem Raum für die Sicherungseinsätze durch Sockelwand isoliert Klemmschrauben 33, beispielsweise nach Figuren 1 und 4, angeordnet werden, deren Klemmplatz jeweils mit Anschlußöffnungen 34 zur Stirnseite der Sicherungsklemme fluchten. Die Klemmschrauben 33 können unterhalb ihres Schraubenkopfes Führungsstege 35, oder Führungsnuten, für ein Druckstück 36 mit korrespondierendem Führungsmittel aufweisen. Im Ausführungsbeispiel nach Fig. 4 liegt das Druckstück 36 dachförmig auf dem Führungssteg 35 auf. Dadurch wird eine Offenklemme erzielt, in die ein anzuschließender Leiter eingeführt werden kann, ohne das Druckstück zuvor von Hand anheben zu müssen.

In Fig. 12 ist veranschaulicht, wie eine Sicherungsklemme 40 zusammen nit verschiedenartigen Reihenklemmen auf einer Tragschiene 31, beispielsweise einer genornten Hutschiene mit 35 mm, so angeordnet werden kann, daß ihre Stirnseiten auf der Versorgungsseite mit einer geneinsamen Fluchtlinie 41 abschließen.

## Patentansprüche

1. Sicherungsklemme, in deren Sockel (1) Gegenkontakte (2) zu Schaltkontakten (3) an einem Bedienglied (4) angeordnet sind, wobei die Schaltkontakte (3) durch eine Halterung (9) für Sicherungseinsätze (5) mit zwei auf Abstand gegenüberliegenden Kontaktgliedern an einem Sicherungsträger (6) gebildet sind, der Sicherungsträger (6) heraushebbar verschieblich und drehbeweglich sowie verrastbar gehalten ist und die Gegenkontakte (2) im Sockel (1) durch Abdeckleisten (8) berührungssicher abgedeckt sind, dadurch gekennzeichnet, daß der Sicherungsträger (6) in einem Führungsstück (7) gehalten ist, das seinerseits heraushebbar - verschieblich im Sockel (1) geführt ist, so daß die Gegenkontakte (2) im Sockel (1) durch Abdeckleisten (8) am Sicherungsträger (6) in eingeschobener als auch herausgehobener Position berührungssicher abgedeckt sind, daß jedoch in herausgehobener und quer gedrehter Position diese Abdeckleiste (8) einen Zugriff zur Halterung (9) für den Sicherungseinsatz (5) freigibt.

2. Sicherungsklemme nach Anspruch 1, dadurch gekennzeichnet, daß an Sicherungsträger (6) oberhalb der Halterung (5) für den kontaktgebenden Sicherungseinsarz (5) zumindest eine weitere Halterung (9a) für einen Ersatzsicherungseinsatz (5a) ausgebildet ist.

3. Sicherungsklemme nach Anspruch 1 oder 2, dadurch gekennzeichnet, daß der Sicherungsträger (6) ein Bedienglied (4) aufweist, das unterhalb einer als Abdeckleiste (8) verlängerten Schulter in einen axial angeordneten Körper (10) übergeht, der mit einer um den Raum zur Unterbringung des Sicherungseinsatzes (5), bzw. der Sicherungseinsätze, herumgeführten Verlängerung der Abdeckleiste (8) verrastet ist.

4. Sicherungsklemme nach Anspruch 3, dadurch gekennzeichnet, daß die Verlängerung der Abdeckleiste (8) an der Raststelle eine Zunge (11) bildet, deren widerhakenartig vorspringender Rücken (12) von einer Noppe (13) des Körpers (10) hintergriffen ist, deren Rücken zur Zungenspitze keilförmig gegen ein am Körper (10) ausgebildetes Widerlager (14) arbeitet und deren Vorderseite der Form des Sicherungseinsstzes (5) angepaßt ist und Teil der Halterung (9) für den Sicherungseinsatz (5) ist, wobei in der Verlängerung der Abdeckleiste (8) eine Schwachstelle (15) nach Art eines Filmangußscharniers ausgebildet ist.

5. Sicherungsklemme nach Anspruch 1, dadurch gekennzeichnet, daß das Führungsstück (7) eine vierkantige Achse (18) aufweist, die in eine entsprechende Ausnehmung (19) im Körper (10) des Sicherungsträgers (6) eingreift, wobei die Wand der Ausnehmung (19) durch Freischnitte (20) elastisch ausgebildet ist.

6. Sicherungsklemme nach Anspruch 5, dadurch gekennzeichnet, daß das Führungsstück (7) im wesentlichen räumlich U-förmig ausgebildet ist, dessen gegenüberstehende Wangen (7a, 7b) an ihren freien Enden die vierkantige Achse (18) durch zwei druckknopfartig zusammenrastende Anformungen (18a, 18b) bildet.

7. Sicherungsklemme nach Anspruch 6, dadurch gekennzeichnet, daß das Führungsstück (7) zumindest von einer Wangenaußenseite (7a, 7b) ausgehend eine nutartige oder gabelartige Ausnehmung (21) zwischen dem freiem Wangenende und oberhalb der Wangenwurzel aufweist, in die eine widerhakenartige Anformung (22) des Sockels (1) eingreift und die Hubhöhe des Führungsstückes (7) und somit des Sicherungsträgers (6) begrenzt.

8. Sicherungsklemme nach Anspruch 7, dadurch gekennzeichnet, daß zwischen Wangenwurzel umd Ausnehmung (21) des Führungsstücks (7) eine noppenartige Ausnehmung (23) ausgebildet ist, in die eine knopfartige Anformung (24) des Sockels (1) in der herausgehobenen Position des Sicherungsträgers eingreift.

9. Sicherungsklemme nach Anspruch 8, dadurch gekennzeichnet, daß im Bedienglied (4) und in einer zu dessen in herausgehobener und gedrehter Position benachbarten Wand des Sockels (1) Plombierlöcher (25, 26) ausgebildet sind.

10. Sicherungsklemme nach Anspruch 3, dadurch gekennzcichnet, daß das Bedienglied (4) in Anreihrichtung der Reihenklemme seitliche Nuten (27) bildet, in die Kopplungsleisten (28) zu benachbarten Sicherungsklemmen eingreifen.

11. Sicherungsklemme nach einem der vorhergehenden Ansprüche, dadurch gekennzeichnet, daß der Sockelfuß der Sicherungsklemme in an sich bekannter Weise Haltearme (30) für Tragschienen (31) aufweist, die paarweise so zusammenarbeiten, daß die Sicherungsklemme auf eine Tragschiene (31) mittig oder so endständig aufgesetzt werden kann, daß die Anschlußseite mit Sammelschienen (32) üblicher kurzer Reihenklenmen fluchten.

12. Sicherungsklemme nach einem der vorhergehenden Ansprüche, dadurch gekennzeichnet, daß in Seitenansicht der Sicherungsklemme neben dem Raum für die Sicherungseinsätze durch Sockelwand isoliert Klemmschrauben (33) angeordnet sind, deren Klemmplätze jeweils mit Anschlußöffnungen (34) zur Stirnseite der Sicherungsklemme fluchten.

13. Sicherungsklemme nach Anspruch 12, dadurch gekennzeichnet, daß die Klemmschrauben (33) unterhalb ihres Schraubenkopfes Führungsstege (35) bzw. Führungsnuten für ein Druckstück (36) mit korrespondierendem Führungsmittel aufweisen.

## Claims

1. A fused terminal, in whose socket (1) there are arranged counter-contacts (2) for switch contacts (3) on an operating member (4), where the switch contacts (3) are formed by a holder (9) for fuse links (5) with two contact elements, which are arranged opposite one another spaced apart on a fuse carrier (6), the fuse carrier (6) is mounted so that it can be lifted and is rotationally movable and lockable, and the counter-contacts (2) in the socket (1) are covered by covering strips (8) so as to be safe from touch, characterised in that the fuse carrier (6) is secured in a guide piece (7) which for its part, is guided in the socket (1) in liftable manner, so that the counter-contacts (2) in the socket (1) are covered by covering strips (8) on the fuse carrier (6) in the inserted and the lifted position so as to be safe from touch; but that in the lifted and transversely rotated position, the covering strip (8) leaves free access to the holder (9) for the fuse link (5)

2. A fused terminal as claimed in Claim 1, characterised in that at least one further holder (9a) for an auxiliary fuse link (5a) is formed on the fuse carrier (6) above the holder (9) for the contact-making fuse link (5).

3. A fused terminal as claimed in Claim 1 or Claim 2, characterised in that the fuse carrier (6) has an operating member (4) which, below a shoulder which is extended as a covering strip (8), passes over into an axially-arranged body (10) which is interlocked with an extension of the covering strip (8) which is guided round the space for accommodating the fuse link (5) or fuse links.

4. A fused terminal as claimed in Claim 3, characterised in that at the catch point, the extension of the covering strip (8) forms a tongue (11), the forked projecting back of which (12) is gripped from behind by a knop (13) on the body (10), the rear of the tongue operates against an abutment (14) formed on the body (10), the rear of the tongue is wedge-shaped towards the point of the tongue and the front end of the tongue is adapted to the shape of the fuse link (5) and forms part of the holder (9) for the fuse link (5), a weak point (15) in the nature of a film sprue hinge being formed in the extension of the covering strip (8).

5. A fused terminal as claimed in Claim 1, characterised in that the guide piece (7) has a square axle (18) which engages into a corresponding recess (19) in the body (10) of the fuse carrier (6), the wall of the recess (19) being rendered elastic by punched-out areas (20).

6. A fused terminal as claimed in Claim 5, characterised in that the guide piece (7) is formed so as to be essentially spatially U-shaped, the oppositely arranged side pieces (7a, 7b) of the guide piece at their free ends forming the square axis (18) through two interlocking press button-like attachments (18a, 18b).

7. A fused terminal as claimed in Claim 6, characterised in that the guide piece (7), at least from one outer side (7a, 7b) of the side piece, has a grooved or forked recess (21) between the free end of the side piece and above the base of the side piece, into which a forked attachment (22) of the socket (1) engages and limits the height of lifting of the guide piece (7) and thus of the fuse carrier (6).

8. A fused terminal as claimed in Claim 7, characterised in that between the base of the side piece and recess (21) of the guide piece (7) a knop-shaped recess (23) is formed into which a stud shaped formation (24) on the socket (1) engages in the lifted position of the fuse carrier.

9. A fused terminal as claimed in Claim 8, characterised in that apertures (25, 26) for forming a seal are provided in the operating member (4) and in a wall of the socket (1) which is adjacent to this operating member in the lifted and rotated position.

10. A fused terminal as claimed in Claim 3, characterised in that in the direction of series arrangement of the series terminal the operating member (4) is formed with lateral grooves (27), into which engage coupling strips (28) to adjacent fused terminals.

11. A fused terminal as claimed in one of the preceding Claims, characterised in that the base of the socket of the fused terminal has in known manner support arms (30) for support rails (31), which arms co-operate in pairs in such manner that the fused terminal can be placed centrally on a supporting rail (31) centrally or at the end, in such manner that the connection side is in alignment with bus bars (32) of conventional short serial terminals.

12. A fused terminal as claimed in one of the preceding Claims, characterised in that in the side view of the fused terminal, beside the space for the fuse links, clamping screws (33) are arranged which are insulated by the socket wall and whose clamping locations are in each case in alignment with connection openings (34) towards the end face of the fused terminal.

13. A fused terminal as claimed in Claim 12, characterised in that below their screw heads, the clamping screws (33) have guide bars (35) or guide grooves for a contact piece (36) with corresponding guide means.

## Revendications

1. Barrette à bornes porte-fusibles, dans le socle (1) de laquelle se trouvent disposés des organes antagonistes (2) constituant le pendant de contacts de commutation (3) montés sur un organe de manoeuvre (4), et dans laquelle les contacts de commutation (3) sont formés par un support (9) pour des cartouches fusibles (5), comportant deux organes de contact placés à distance et en vis-à-vis l'un de l'autre sur un porte-fusible (6), le porte-fusible (6) étant maintenu de manière à pouvoir être ressorti par soulèvement, déplacé en rotation et verrouillé, et les contacts antagonistes (2) situés dans le socle (1) étant protégés contre tout contact par des réglettes de protection (8), caractérisé par le fait que le porte-fusible (6) est maintenu dans un organe de guidage (7) qui pour sa part est guidé dans le socle (1) de manière à pouvoir être ressorti par soulèvement, de sorte que les contacts antagonistes (2) situés dans le socle (1) sont protégés contre tout contact par des réglettes de protection (8) situées sur le porte-fusible (6), tant dans leur position insérée que dans leur position ressortie et soulevée, mais que dans sa position ressortie et pivotée transversalement, cette réglette de protection (8) libère l'accès au support (9) de la cartouche fusible (5).

2. Barrette à bornes porte-fusible suivant la revendication 1, caractérisée par le fait qu' au moins un autre support (9a) pour une cartouche fusible de remplacement (5a) est prévue sur le porte-fusible (6) au-dessus du support (9) de la cartouche fusible (5) établissant le contact.

3. Barrette à bornes porte-fusible suivant la revendication 1 ou 2, caractérisé par le fait que le porte-fusible (6) comporte un organe de manoeuvre (4) qui se prolonge, au-dessous d'un épaulement prolongé de manière à former la réglette de protection (8), par un corps (10) disposé axialement, qui est verrouillé au moyen d'un prolongement de la réglette de protection (8), qui entoure l'espace servant à loger la cartouche fusible (5) ou les cartouches fusibles.

4. Barrette à bornes porte-fusible suivant la revendication 3, caractérisée par le fait que le prolongememt de la réglette de protéction (8) forme, au niveau du point d'encliquetage, une languette (11) derrière le dos (12), saillant en forme de crochet de laquelle s'engage un ergot (13) du corps (10), dont le dos tourné vers la pointe de la languette travaille à la manière d'un coin contre ume butée (14) ménagée sur le corps (10) et dont la face avant est adaptée à la forme de la cartouche fusible (5) et fait partie du support (9) de cette cartouche fusible, une zone d'affaiblissement (15) réalisée à la manière d'une charnière en forme de pellicule formée par coudage étant formée dans le prolongement de la réglette de protection (8).

5. Barrette à bornes porte-fusible suivant la revendication 1, caractérisée par le fait que l'organe de guidage (7) comporte un axe carré (18) qui s'engage dans un évidement correspondant (19) ménagé dans le corps (10) du porte-fusible (6), la paroi de l'évidement (19) étant rendue élastique par l'aménagement de découpes (20).

6. Barrette à bornes porte-fusible suivant la revendication 5, caractérisée par le fait que l'organe de guidage (7) est réalisé essentiellement avec une forme spatiale en U, dont les branches en vis-à-vis (7a, 7b) forment, sur leurs extrémités libres, l'axe carré (18) au moyen de deux éléments (18a, 18b) formés par façonnage et s'encliquetant l'une dans l'autre à la manière d'un bouton-pression.

7. Barrette à bornes de sécurité suivant la revendication 6, caractérisée par le fait que l'organe de guidage (7) comporte, au moins à partir d'une face extérieure (7a, 7b) des branches, un évidement (21) en forme de rainure ou de fourche situé entre l'extrémité libre de la branche et la partie située au-dessus de la base de la branche et dans lequel s'engage une partie façonnée en forme de crochet (22) du socle (1) et qui limite la hauteur de course de l'organe de guidage (7) et par conséquent du porte-fusible (6).

8. Barrette à bornes porte-fusible suivant la revendication 7, caractérisée par le fait qu'entre la base des branches et l'évidement (21) de l'organe de guidage (7) se trouve formé un évidement (23) ayant la forme complémentaire d'un bouton, dans lequel une partie façonnée en forme de bouton (24) du socle (1) s'engage lorsque le porte-fusible est dans la position relevée ressortie.

9. Barrette à bornes porte-fusible suivant la revendication 8, caractérisée par le fait que des trous de plombage (25, 26) sont ménagés dans l'organe de manoeuvre (4) et dans une paroi du socle (1) qui est voisine de l'organe de manoeuvre, lorsque ce dernier est en position relevée ressortie et est pivoté.

10. Barrette à bornes porte-fusible suivant la revendication 3, caractérisée par le fait que l'organe de manoeuvre forme, dans la direction de jonction de la barrette à bornes, des rainures latérales (27), dans lesquelles s'engagent des réglettes (28) d'accouplement à des barrettes à bornes porte-fusible voisines.

11. Barrette à bornes porte-fusible suivant l'une des revendications précédentes, caractérisée par le fait que la base du socle de la barrette à bornes porte-fusible comporte, de façon connue en soi, des bras de maintien (30) pour des rails de support (31), qui coopèrent par couple de telle sorte que la barrette à bornes porte-fusible peut être montée sur un rail de support (31) en position centrée ou bien sur une extrémité de telle sorte que les faces de raccordement sont alignées avec les rails de contact (32) de barrettes à bornes usuelles courtes.

12. Barrette à bornes porte-fusible suivant l'une des revendications précédentes, caractérisée par le fait que, dans la vue en élévation latérale de la barrette à bornes porte-fusible, à côté de l'espace servant à loger les cartouches fusibles se trouvent disposées, d'une manière isolée par la paroi du socle, des vis de serrage (33) dont les emplacements de serrage sont alignés respectivement avec des ouvertures (34) de raccordement à la face frontale de la barrette à bornes porte-fusible.

13. Barrette à bornes porte-fusible suivant la revendication 12, caractérisée par le fait que les vis de serrage (33) comportent, au-dessous de leur tête des nervures de guidage (35) ou des gorges de guidage pour un organe de pression (36) comportant des moyens de guidage correspondant.
